# EUROPÄISCHE PATENTSCHRIFT

(11) **EP 2 026 910 B1**
(45) Veröffentlichungstag und Bekanntmachung des Hinweises auf die Patenterteilung: **07.09.2016**
(21) Anmeldenummer: 08715724.4
(22) Anmeldetag: 11.02.2008
(51) Int. Cl.: B05B 15/12

(54) **LACKIERANLAGE**
PAINTING SYSTEM
DISPOSITIF DE PEINTURE

(30) Priorität: 02.03.2007 DE 102007011602; 23.03.2007 DE 102007015150
(43) Veröffentlichungstag der Anmeldung: 25.02.2009
(73) Patentinhaber: Dürr Systems GmbH, 74321 Bietigheim-Bissingen (DE)
(72) Erfinder: Wurster, Gerd, 70191 Stuttgart (DE)
(74) Vertreter: Witte, Weller & Partner Patentanwälte mbB
(86) Internationale Anmeldenummer: PCT/EP2008/001012
(87) Internationale Veröffentlichungsnummer: WO 2008/107056

(56) Entgegenhaltungen:
- FR-A- 2 525 926
- GB-A- 1 474 732

## Beschreibung

Für hochwertige Ergebnisse bei der Spritzlackierung werden Spritzkabinen von Lackieranlagen üblicherweise klimatisiert. Eine Klimatisierung erfordert eine Abkühlung zur Ausscheidung von Luftfeuchtigkeit und anschließend wieder eine Erwärmung auf die Betriebstemperatur. In Folge der großen Luftdurchsätze, die notwendig sind, ergibt sich hierdurch ein erheblicher Energieverbrauch.

Die Aufgabe der Erfindung besteht darin, eine Lackieranlage zum Lackieren von Teilen anzugeben, womit der Energieverbrauch gesenkt werden kann.

Aus der GB 1 474 732 A ist eine Lackieranlage gemäß dem Oberbegriff von Anspruch 1 bekannt, die einen Applikationsbereich und zwei Hilfsbereiche mit voneinander getrennter Luftzuführung aufweist. Aus der Umgebung wird Zuluft angesaugt, die über eine Zuluftanlage, die eine Klimatisierung enthalten kann, in den Applikationsbereich und mit getrennten Luftführungen in die beiden Hilfsbereiche eingeführt wird. Die Abluft aus der Spritzkabine gibt ihre Energie über einen Wärmetauscher teilweise an die angesaugte Frischluft ab und wird dann an die Umgebung abgegeben.

Auch diese Anlage erfordert erhebliche Energiemengen zur Klimatisierung der Zuluft für den Applikationsbereich und der Hilfsbereiche.

Aus der FR 2 525 926 A1 ist eine weitere Lackieranlage bekannt, bei der die Zuluft über getrennte Kanäle in den Applikationsbereich und in die Hilfsbereiche zugeführt wird. Als Zuluft wird Frischluft verwendet, die über ein Gebläse zugeführt wird.

Die Abluft aus der Spritzkabine wird teilweise rezykliert und teilweise dem Applikationsbereich ggf. nach Durchlaufen einer Klimatisierungseinrichtung zugeführt.

Obwohl hier die Abluft aus der Spritzkabine teilweise wieder genutzt wird, so dass der Energieverbrauch etwas reduziert wird, erfüllt eine derartige Spritzkabine nicht die Anforderungen, die an hochwertige Spritzlackierungen gestellt werden, da die zugeführte Zuluft überwiegend aus Umgebungsluft besteht, die über ein Gebläse zugeführt wird.

Vor diesem Hintergrund besteht die Aufgabe der Erfindung darin, eine Lackieranlage zum Lackieren von Teilen anzugeben, womit eine hochwertige Lackierung gewährleistet werden kann und gleichzeitig der Energieverbrauch gegenüber herkömmlichen Lackieranlagen gesenkt werden kann.

Diese Aufgabe wird durch eine Lackieranlage gemäß Anspruch 1 gelöst.

Da erfindungsgemäß nur der Applikationsbereich der Spritzkabine, in dem die eigentliche Spritzlackierung erfolgt, mit klimatisierter Zuluft versorgt wird, können die verbleibenden Hilfsbereiche der Spritzkabine, in denen ggf. Zusatzaggregate, wie Lackierroboter, Hubgeräte und dergleichen, angeordnet sind, mit Zuluft versorgt werden, die nicht klimatisiert ist. Auf diese Weise wird das zu klimatisierende Luftvolumen gegenüber der im Stand der Technik üblichen Vollklimatisierung erheblich reduziert, was mit einer entsprechenden Energieeinsparung verbunden ist.

Unter "Klimatisierung" wird im Rahmen dieser Erfindung eine Luftbehandlung verstanden, die immer eine Kühlung und eine damit einhergehende Entfeuchtung umfasst. Eine einfache "Luftkonditionierung" etwa durch Aufheizen oder Mischen mit anderer Luft wird hiervon nicht umfasst.

Eine Klimatisierung wird als notwendig angesehen, um tatsächlich gute Ergebnisse beim Lackieren erzielen zu können.

Gemäß einer weiteren Ausgestaltung der Erfindung ist zwischen dem Applikationsbereich und dem mindestens einen Hilfsbereich mindestens ein Leitelement zur strömungstechnischen Optimierung der Luftströmungen im Übergangsbereich zwischen Applikationsbereich und Hilfsbereich vorgesehen.

Auf diese Weise können Turbulenzen, die zwangsläufig durch unterschiedliche Luftdichten, Feuchtigkeitsgehalte oder Temperaturen der aneinander angrenzenden miteinander zusammengeführten Luftströmungen bedingt sind, reduziert werden.

Gemäß einer weiteren Ausgestaltung der Erfindung ist Abluft aus der Spritzkabine zumindest teilweise im Umluftbetrieb über mindestens eine Abscheideeinrichtung geführt, und zumindest ein Teil der Umluft einer Abluftreinigungseinrichtung, etwa in Form einer thermischen Nachverbrennung, vorzugsweise einer regenerativen Nachverbrennung, oder Lösungsmittelrückgewinnung, zugeführt.

Auf diese Weise wird bei der Verwendung von Lösungsmittellacken eine Aufkonzentration der Lösungsmittel auf einen Bereich von bis zu etwa 10 g/m³ (typischerweise etwa 3 g/m³) und eine geeignete Abluftreinigung durch thermische Nachverbrennung erleichtert.

Gemäß einer weiteren Ausgestaltung der Erfindung saugt die zweite Luftzufuhr zumindest teilweise rezyklierte Luft aus der Spritzkabine an.

Auf diese Weise können die mit einer Aufkonzentration verbundenen Vorteile für den Applikationsbereich genutzt werden.

In einer alternativen Ausführung der Erfindung kann die zweite Luftzufuhr auch zumindest teilweise mit Umgebungsluft oder Frischluft versorgt werden.

Auch in diesem Fall wird die erfindungsgemäß erzielte Energieersparnis erreicht.

Gemäß einer weiteren Ausgestaltung der Erfindung ist zwischen dem Applikationsbereich und dem Hilfsbereich eine Trennwand mit einer Applikationsöffnung zur Spritzapplikation vorgesehen.

Diese Maßnahme hat den Vorteil, dass eine Bedienungsperson für eine manuelle Spritzlackierung im Hilfsbereich stehen kann und mit getrennter Zuluft versorgt werden kann, bei der es sich vorzugsweise um Frischluft handelt. Durch die Applikationsöffnung kann die Spritzapplikation in geeigneter Weise durchgeführt werden.

Vorzugsweise entsteht hierbei ein Druckgefälle zwischen dem Hilfsbereich und dem Applikationsbereich, so dass sich eine Luftströmung vom Hilfsbereich zum Applikationsbereich ergibt.

Auf diese Weise wird die im Hilfsbereich stehende Bedienungsperson vor erhöhter Schadstoffkonzentration des Umluftstroms im Applikationsbereich geschützt.

Gemäß einer weiteren Alternative der Erfindung weist die Spritzkabine eine getrennte, vorzugsweise beweglich angeordnete Arbeitskabine auf, die über eine Applikationsöffnung mit dem Applikationsbereich in Verbindung steht.

Diese Ausführung ist insbesondere bei der Lackierung von großen Teilen vorteilhaft. Die Bewegung der Arbeitskabine kann z.B. in Vertikalrichtung und/oder in Horizontalrichtung oder als Drehung erfolgen.

Die Trennwand zwischen Applikationsbereich und Hilfsbereich ist gemäß einer weiteren Ausgestaltung der Erfindung beweglich ausgestaltet.

Auch kann die Applikationsöffnung veränderbar oder beweglich sein.

Auf diese Weise ergibt sich eine große Flexibilität.

Wie bereits erwähnt, kann die zweite Luftzufuhr für den Hilfsbereich zumindest teilweise mit Frischluft gespeist sein.

Dies ist insbesondere von Vorteil, wenn der Hilfsbereich für den Zugang durch eine Arbeitsperson vorgesehen ist.

In zusätzlicher Weiterbildung der Erfindung sind für die Klimatisierungseinrichtung und für die Luftzufuhr für den Hilfsbereich Luftfilter mit unterschiedlichen Qualitäten vorgesehen, vorzugsweise feinere Qualitäten für die Klimatisierungseinrichtung und gröbere Qualitäten für die zweite Luftzufuhr für den Hilfsbereich.

So könnte etwa in der Klimatisierungseinrichtung die Qualitäten F5 und F9 verwendet werden, dagegen für den Hilfsbereich nur F5.

Auf diese Weise wird der durch die Filter verursachte Druckverlust im Hilfsbereich reduziert, was zu einer Energieersparnis führt und Filterkosten spart.

Gemäß einer weiteren Ausgestaltung der Erfindung ist eine Überwachungseinrichtung zur Überwachung der Lösemittelkonzentration vorgesehen.

Auf diese Weise wird es ermöglicht, die Luftmenge für die Abluftreinigungseinrichtung noch weiter auf ein Maß zu reduzieren, dass notwendig ist, um eine Einhaltung einer maximalen Lösemittelkonzentration zu gewährleisten.

Gemäß einer weiteren Ausgestaltung der Erfindung ist eine Steuereinrichtung zur Steuerung des Luftanteils, der der Abluftreinigungseinrichtung zugeführt wird, vorgesehen.

Der Luftanteil, der der Abluftreinigungseinrichtung zugeführt wird, wird hierbei vorzugsweise in Abhängigkeit von der Lösemittelkonzentration im Bereich der zweiten Luftzufuhr gesteuert.

Auf diese Weise wird die der Abluftreinigungseinrichtung (z.B. regenerative Nachverbrennung) zugeführte Abluft auf das notwendige Maß reduziert. Auf diese Weise ergibt sich eine weitere Energie- und Kosteneinsparung.

Ferner ist es möglich, hierbei die Lösemittelkonzentration bei der der Abluftreinigungseinrichtung zugeführten Luft derart zu steuern, dass die Lösemittelkonzentration zwischen 2 und 20 g/m³, vorzugsweise zwischen 2 und 10 g/m³, besonders bevorzugt zwischen 2 und 5 g/m³ gehalten wird.

Auf diese Weise kann eine regenerative Nachverbrennung zur Abluftreinigung genutzt werden, die im autothermen Bereich betrieben wird, d.h. dass allein die in der Abluft enthaltenen Lösungsmittel ausreichen, um die Verbrennung aufrecht zu erhalten. So ist ein besonders energiesparender Prozess möglich.

Bei einer ausreichend hohen Lösemittelkonzentration auf z.B. 10 g/m³ kann statt einer Nachverbrennung die Abluft auch über eine "Kältefalle" geführt werden und der Lösungsmittelanteil durch Kondensation abgetrennt werden.

Dies ist besonders kostengünstig und hat den Vorteil, dass das Kondensat wieder verwendbar ist.

Gemäß einer weiteren Ausgestaltung der Erfindung ist die Überwachungseinrichtung zur Messung der Lösungsmittelkonzentration ausgebildet, und die Steuereinrichtung weist ein in Abhängigkeit von der Lösungsmittelkonzentration gesteuertes Ventil auf. Dabei kann es sich beispielsweise um eine steuerbare Klappe oder einen steuerbaren Ventilator handeln.

Auf diese Weise kann die Steuerung der der Abluftreinigungseinrichtung zugeführten Abluft auf einfache und präzise Weise gewährleistet werden.

Gemäß einer alternativen Ausführung der Erfindung ist die Überwachungseinrichtung zur Überwachung der Menge der eingebrachten Lösungsmittel ausgebildet und die Steuereinrichtung zur Steuerung des Anteils der Umluft, der der Abluftreinigungseinrichtung zugeführt wird, in Abhängigkeit von der eingebrachten Lösungsmittelmenge.

Zur Überwachung der Lösemittelmenge kann beispielsweise die Menge der in den Lackierkabinen verspritzten Flüssigkeitsmenge herangezogen werden.

Auf diese Weise kann auf einen Lösemittelsensor verzichtet werden, wodurch sich eine besonders einfache und kostengünstige Ausführung ergibt.

Gemäß einer weiteren Ausgestaltung der Erfindung ist die Spritzkabine nach außen durch Türen oder Ein- und Auslaufschleusen abgeschottet.

Durch eine derartige Maßnahme kann die Abluftmenge weiter reduziert werden. Bei langen Teilen können hierbei Doppeltüren vor und nach der Spritzkabine eingebaut werden.

Die Doppeltüren sind hierbei bevorzugt jeweils mit einer Schleuse derart gekoppelt, dass immer nur eine äußere oder eine innere Tür geöffnet werden kann.

Gemäß einer weiteren Ausgestaltung der Erfindung weist eine erfindungsgemäße Lackieranlage eine Spritzkabine mit einem Applikatiönsbereich zur Lackierung von Teilen auf, eine Luftzufuhr und eine Luftabsaugung, mit einen Förderer zur Förderung von Teilen durch die Spritzkabine, sowie eine Einlaufschleuse und eine Auslaufschleuse, wobei die Schleusen als mit dem Inneren der Spritzkabine verbundene Kanäle ausgebildet sind, die nach außen hin schräg nach oben laufen.

Eine solche Ausführung der Erfindung führt auch dann zur Energieeinsparung, wenn die Spritzkabine nicht mit getrennten Luftführungen für einen Applikationsbereich und einen Hilfsbereich ausgestattet ist.

Bei herkömmlichen Durchlaufspritzkabinen verläuft der Förderer üblicherweise horizontal. Am Einlaufende und am Auslaufende sind keine besonderen Maßnahmen getroffen, um eine Lufttrennung zwischen der klimatisierten Kabinenluft und der nicht klimatisierten Außenluft zu erreichen. Dies führt zu erheblichen Energieverlusten an den Einlauf- und Auslaufenden. Außerdem besteht die Gefahr von Lösungsmittelverlusten und die Gefahren der Schmutzeintragung.

Erfindungsgemäß werden durch die besondere Ausgestaltung der Schleusen am Einlauf- und Auslaufende die hierüber eintretenden Luftmengen erheblich reduziert, so dass der Gesamtluftumsatz verringert wird, was mit entsprechenden Einsparungen an Energie und Kosten verbunden ist.

Hierbei wird die Tatsache ausgenutzt, dass die klimatisierte Luft innerhalb der Spritzkabine in der Regel kühler und damit schwerer als die Umgebungsluft ist. So wird die durch die Schleusen eintretende bzw. austretende Luftmenge deutlich reduziert.

Es können auch mehrere Spritzkabinen hintereinander angeordnet sein, die über einen Kanal gekoppelt sind, durch den sich der Förderer erstreckt. Eine Einlaufschleuse ist dann an der Einlaufseite der ersten Spritzkabine und eine Auslaufschleuse an der Auslaufseite der letzten Spritzkabine vorgesehen.

Gemäß einer weiteren Ausgestaltung der Erfindung sind die Schleusen nach außen hin jeweils durch eine Unterkante abgeschlossen, und wobei die Unterkante auf einem Niveau angeordnet sind, das sich mindestens auf dem Niveau des Förderers befindet, auf dem der Förderer innerhalb der Spritzkabine verläuft.

Auf diese Weise ergibt sich eine besonders wirkungsvolle Reduzierung des Luftaustausches an den Schleusen.

Gemäß einer weiteren Ausgestaltung der Erfindung sind Klimatisierungseinrichtungen oder Lüftungseinrichtungen mit Filtern vorgesehen, die in Vertikalrichtung durchströmbar sind.

Hierdurch lassen sich gegenüber dem im Stand der Technik üblichen Filtereinbau in Horizontalrichtung erhebliche Kosten einsparen, da die Filter so von oben eingesetzt werden können, ohne dass spezielle Verstärkungen wie beim horizontalen Filtereinbau nötig sind.

Es versteht sich, dass die vorstehend genannten und die nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus der nachfolgenden Beschreibung bevorzugter Ausführungsbeispiele unter Bezugnahme auf die Zeichnung. Es zeigen:
- Figur 1: eine erste Ausführung einer erfindungsgemäßen Lackieranlage in schematischer Darstellung;
- Figur 2: eine Abwandlung der Lackieranlage gemäß Figur 1;
- Figur 3: eine weitere Ausgestaltung einer erfindungsgemäßen Lackieranlage;
- Figur 4: eine Aufsicht auf eine erfindungsgemäße Spritzkabine von oben in stark vereinfachter schematischer Darstellung;
- Figur 5: eine weitere Ausführung einer erfindungsgemäßen Spritzkabine in quergeschnittener Darstellung;
- Figur 6: eine weitere Abwandlung der Lackieranlage gemäß Figur 3;
- Figur 7: eine weiter Abwandlung der Lackieranlage gemäß Figur 1;
- Figur 8: einen Teilschnitt durch die Spritzkabine mit Durchlaufförderer gemäß Figur 1 im Bereich einer Einlaufschleuse;
- Figur 9: eine weitere Ausführungsform einer Lackieranlage mit zwei hintereinander angeordneten Spritzkabinen, die mit eine Einlauf- und einer Auslaufschleuse versehen sind;
- Figur 10: eine weitere Abwandlung einer erfindungsgemäßen Lackierkabine mit zwei Schleusen, die über Doppeltüren gesichert sind;
- Figur 11: eine vereinfachte Darstellung eines Filters für eine Klimatisierungseinrichtung oder Lüftungseinrichtung gemäß Fig. 1, das als vertikal durchströmbares Flächenfilter ausgebildet ist und
- Figur 12: eine vereinfachte Darstellung eines Filters für eine Klimatisierungseinrichtung oder Lüftungseinrichtung gemäß Fig. 1, das als vertikal durchströmbares Taschenfilter ausgebildet ist.

Eine erste Ausführung einer erfindungsgemäßen Lackieranlage ist in Figur 1 insgesamt mit der Ziffer 10 bezeichnet.

Die Lackieranlage weist eine Spritzkabine 12 auf, die in drei Bereiche aufgeteilt ist, einen mittig angeordneten Applikationsbereich 14, in dem Teile 30 spritzlackiert werden, und in zwei seitliche Hilfsbereiche 16, 18, in denen Hilfsaggregate zum Lackieren, wie beispielsweise Roboter, Hebezeuge oder dergleichen, vorgesehen sind.

Der Übergang zwischen dem Applikationsbereich 14 und den Hilfsbereichen 16, 18 ist beispielhaft aus Figur 4 näher zu ersehen. So gibt es einen Korridor 52, der sich in Längsrichtung durch die Spritzkabine 12 erstreckt und durch den Teile 30 entlang einer von einem Förderer vorgegebenen Bahn bewegt werden können, wie durch den Pfeil 54 angedeutet ist. Innerhalb der Spritzkabine 12 sind zwei Roboter 60, 62 angeordnet, von denen sich einer 60 im Hilfsbereich 18 und ein zweiter 62 im Hilfsbereich 16 befindet. In Figur 4 sind eine erste Applikationsfläche 56 innerhalb des Korridors 52, der vom Roboter 62 bedient wird, und eine zweite Applikationsfläche 58, die vom Roboter 62 bedient wird, gestrichelt dargestellt. Diese Applikationsflächen 56, 58 befinden sich innerhalb eines Applikationsbereiches 14 und werden von oben über eine gesonderte Luftzufuhr 20, die über eine Klimatisierungseinrichtung 36 geführt ist, mit klimatisierter Zuluft versorgt (vgl. Figur 1). Die verbleibenden Hilfsbereiche 16, 18, in denen die Roboter 62, 64 und ggf. weitere Hilfsaggregate aufgenommen sind, sind über eine separate Luftzufuhr 22 bzw. 24 mit getrennter Zuluft versorgt, die gemäß Figur 1 über eine Umlufteinrichtung 38 zugeführt wird.

Durch diese getrennte Versorgung des Applikationsbereiches 14 und der Hilfsbereiche 16, 18 mit Zuluft kann die energieintensive Klimatisierung in dem Applikationsbereich 14 auf das tatsächlich notwendige Luftvolumen beschränkt werden, während die übrigen Bereiche der Spritzkabine, die als Hilfsbereiche 16, 18 bezeichnet sind, mit getrennter Zuluft versorgt werden, die nicht klimatisiert oder nur teilklimatisiert ist. In Figur 1 ist hierzu beispielhaft eine Umlufteinrichtung 38 dargestellt.

Die Umlufteinrichtung 38, über die die Luftzufuhr 22, 24 der Hilfsbereiche 16, 18 mit Zuluft versorgt wird, weist in der Regel ein Gebläse, ein Filter und ggf. eine Zusatzheizung auf.

Die getrennt in die Spritzkabine 12 bei 20, 22 und 24 zugeführte Zuluft tritt von oben in den Innenraum der Spritzkabine 12 aus, was über Einblasflächen erfolgt, die in Figur 1 schematisch mit 25 angedeutet sind. Wie im Stand der Technik bekannt, können diese Einblasflächen beispielsweise als Filterdecken ausgestaltet sein, jedoch auch als Gitter, Düsen, Lochbleche oder dergleichen. Hierbei werden geeignete Materialien für eine gleichmäßige Luftverteilung verwendet.

An die Einblasflächen 25 schließen sich in den Übergangsbereichen zwischen dem Applikationsbereich 14 und den Hilfsbereichen 16, 18 angeordnete Leitflächen 26, 28 an, die in Figur 1 als bewegliche Klappen dargestellt sind. Durch eine geeignete Einstellung der Leitflächen 26, 28 können Turbulenzen, die sich in Folge der unterschiedlichen Luftbeschaffenheit zwischen Applikationsbereich 14 und Hilfsbereichen 16, 18 ergeben, minimiert werden. Vorzugsweise wird die in den Applikationsbereich 14 und die Hilfsbereiche 16, 18 zugeführte Zuluft aus der Klimatisierungseinrichtung bzw. aus der Umlufteinrichtung so kontrolliert, dass sich gleiche oder ähnliche Luftgeschwindigkeiten ergeben. Außerdem werden möglichst gleiche Temperaturen und geringe Luftdichteunterschiede angestrebt, um so im Ergebnis eine möglichst gleichgerichtete, laminare Strömung durch die Spritzkabine von oben nach unten zu erreichen. Auf diese Weise können qualitativ hochwertige Lackierungen erzielt werden.

Die Abluft der Spritzkabine 12 wird rezykliert und hierzu über einen Wäscher 32 (z.B. Venturi-Wäscher) und einen Nachwäscher 34 geführt. Vom Nachwäscher 34 gelangt die Abluft zur Klimaeinrichtung 36, in der sie auf die gewünschte Temperatur und relative Feuchte eingestellt wird. Ein weiterer Teil der Abluft gelangt zur Umlufteinrichtung 38, von der die Luftzufuhr 22, 24 für die Hilfsbereiche 16, 18 gespeist ist. Ein Teil der Abluft wird nach der Umlufteinrichtung 38 abgezweigt und einer Abluftreinigungsanlage 40, vorzugsweise in Form einer thermischen Nachverbrennung zugeführt, um dann als praktisch schadstofffreie Abluft an die Umgebung abgegeben zu werden.

Die verwendete Klimatisierungseinrichtung 36 ist im Stand der Technik grundsätzlich bekannt. Sie weist in der Regel ein Vorfilter, einen Kühler zur Entwässerung, einen Erhitzer und ein Gebläse auf. Ferner ist eine geeignete Regelung vorgesehen, um die in die Spritzkabine zugeführte Luft auf eine geeignete Temperatur (z.B. 24°C) und eine geeignete relative Feuchte (z.B. 65 %) einzustellen.

Statt der zuvor erwähnten üblichen Klimatisierung mit Venturi-Abscheidung kann auch eine Klimatisierung mit Trockenabscheidung verwendet werden.

Eine gegenüber der Ausführung gemäß Figur 1 leicht abgewandelte Ausführung einer (Figur 2 zeigt eine nicht erfindungsgemäße Ausführung) Lackieranlage ist in Figur 2 dargestellt und insgesamt mit der Ziffer 10a bezeichnet. Bei dieser Figur wie auch bei den folgenden Figuren werden für entsprechende Teile entsprechende Bezugsziffern verwendet.

Die Lackieranlage 10a weist eine Spritzkabine 12a auf, die sich gegenüber der zuvor anhand von Figur 1 erläuterten Spritzkabine 12 lediglich dadurch unterscheidet, dass die Leitflächen 26a, 28a zwischen Applikationsbereich 14 und Hilfsbereichen 16, 18 starr ausgebildet sind.

Ferner wird die Spritzkabine 12a nicht mit Umluft wie bei der zuvor erwähnten Ausführung betrieben, sondern mit Umgebungsluft über die Klimaeinrichtung 36 bzw. über eine Zulufteinrichtung 42 versorgt.

Eine weitere Abwandlung einer erfindungsgemäßen Lackieranlage ist in Figur 3 dargestellt und insgesamt mit der Ziffer 10b bezeichnet.

Die Spritzkabine 12b weist hierbei einen Applikationsbereich 14 und einen Hilfsbereich 16 auf, die durch eine Trennwand 44 voneinander getrennt sind, wobei in der Trennwand 44 eine Applikationsöffnung 46 gebildet ist. Eine im Hilfsbereich 16 stehende Bedienungsperson 51 kann Teile 30, die sich im Applikationsbereich 14 befinden, mittels einer Spritzpistole 49 spritzlackieren.

Die Luftzufuhr 24 für den Applikationsbereich 14 erfolgt wiederum über eine Klimatisierungseinrichtung 36. Dagegen ist die Luftzufuhr 20 für den Hilfsbereich 16 mit Frischluft über eine Zulufteinrichtung 42 gespeist. Hierbei wird vorzugsweise ein Druckgefälle zwischen dem Hilfsbereich 16 und dem Applikationsbereich 14 eingestellt, so dass die Bedienungsperson 51 durch eine Luftströmung in den Applikationsbereich 14 vor schadstoffbeladener Umluft des Applikationsbereiches 14 geschützt ist. Hinter der Klimatisierungseinrichtung 36 ist vorzugsweise zusätzlich noch eine thermische Nachverbrennung 40 angeschlossen, um lösungsmittelbeladene Umluft zu reinigen und dann an die Umgebung abgeben zu können. Der Zuluftstrom für den Hilfsbereich 16, der über die Zulufteinrichtung 42 zugeführt wird, kann so bemessen sein, dass dieser dem über die thermische Nachverbrennung abgeführten Abluftstrom entspricht. Z.B. kann die thermische Nachverbrennung 40 für 5000 m³/h ausgelegt sein und die gleiche Menge über die Zulufteinrichtung 42 in den Hilfsbereich 16 zugeführt werden. Im Hilfsbereich 16 kann unten eine Trockenabscheidung 48 vorgesehen sein, die eine Abgabe der Abluft über ein Gebläse 50 an die Umgebung ermöglicht.

Jedoch kann auch auf eine Abluft für den Hilfsbereich 16 vollständig verzichtet werden, sofern die zugeführte Zuluft vollständig über die Applikationsöffnung 46 in den Applikationsbereich 14 geleitet wird.

Der Hilfsbereich 16 kann auch als belüftete Halle ausgebildet sein, in der die Bedienungsperson 51 steht und die über die Applikationsöffnung 46 mit dem Applikationsbereich 14 in Verbindung steht.

In Figur 5 ist eine leicht gegenüber der Ausführung gemäß Figur 4 abgewandelte Ausführungsform einer Spritzkabine dargestellt und insgesamt mit 12c bezeichnet.

Hierbei ist im Hilfsbereich 18 ein Roboter 64 dargestellt, um damit Teile 30, die mittels eines Förderers 68 durch den Applikationsbereich 14 gefördert werden, zu lackieren.

Eine Abwandlung der zuvor anhand von Figur 3 erläuterten Lackieranlage ist in Figur 6 dargestellt und insgesamt mit der Ziffer 10d bezeichnet.

Der einzige Unterschied zur Ausführung gemäß Figur 3 besteht darin, dass die Spritzkabine 12d eine bewegliche Arbeitskabine 70 umfasst, in der ein Hilfsbereich 16 für eine Bedienungsperson vorgesehen ist. Die bewegliche Arbeitskabine 70 weist die Applikationsöffnung 46 auf und steht darüber mit dem Applikationsbereich 14 in Verbindung. Die Arbeitskabine 70 verfügt über keine eigene Abluft. Die Arbeitskabine 70 kann etwa in Vertikalrichtung und/oder in Horizontalrichtung bewegt werden, wobei die Applikationsöffnung 46 über geeignete Schließeinrichtungen und Dichtungen an den Applikationsbereich 14 angekoppelt ist.

In Figur 7 ist eine weitere gegenüber der Ausführung gemäß Figur 1 abgewandelte Ausführung einer erfindungsgemäßen Lackieranlage dargestellt und insgesamt mit 10e bezeichnet.

Die Lackieranlage 10e weist eine Spritzkabine 12 mit einem Applikationsbereich 14 und zwei Hilfsbereichen 16, 18 gemäß Figur 1 auf. Der Applikationsbereich wird wie bei Figur 1 über eine Luftzufuhr 20 von einer Klimatisierungseinrichtung 36 versorgt, während die Hilfsbereiche 16, 18 über eine separate Luftzufuhr 22, 24 von einer Umlufteinrichtung 38 versorgt werden. Sowohl die Klimatisierungseinrichtung 36 als auch die Umlufteinrichtung 38 werden teilweise im Kreislauf von der Abluft der Spritzkabine 12 gespeist, die über eine Wascheinrichtung 32 und einen Nachwäscher 34 gereinigt wird. Im Unterschied zu der Ausführung gemäß Figur 1 wird die Lösungsmittelkonzentration der von der Umlufteinrichtung 38 über die Luftzufuhr 22, 24 in die Hilfsbereiche 16, 18 zugeführten Luft überwacht und der Anteil der an die thermische Nachverbrennung 40 abgezweigten Luft in Abhängigkeit von der Lösungsmittelkonzentration über ein automatisch steuerbares Ventil 82 gesteuert. Im Übrigen entspricht die Ausführung Figur 1.

In Figur 8 ist die Spritzkabine gemäß Figur 1 in einemTeil-Längsschnitt im Bereich der Einlaufseite vergrößert dargestellt. Die Schnittlinie verläuft hierbei unmittelbar durch den Applikationsbereich 14. Die als Durchlaufkabine ausgeführte Spritzkabine weist eine Einlaufschleuse 92 und eine identisch aufgebaute Auslaufschleuse (nicht dargestellt) auf. Die Einlaufschleuse 92 und die Auslaufschleuse sind als Kanäle ausgebildet, die schräg von oben in das Innere der Spritzkabine 12 einmünden. Ein Förderer 90 verläuft parallel entlang der oberen Innenseite der Einlaufschleuse 92, also schräg von oben in die Spritzkabine 12 hinein. Innerhalb der Spritzkabine 12 läuft der Förderer 90 horizontal unmittelbar unterhalb der Einblasflächen 25. An der Auslaufseite verläuft der Förderer 90 wieder parallel entlang der oberen Innenseite der Auslaufschleuse schräg nach oben.

Die Unterkante 94 der Einlaufschleuse 92 (und entsprechend auch der Auslaufschleuse) liegt auf einem möglichst hohen Niveau, vorzugsweise mindestens auf dem Niveau des Förderers 90 innerhalb der Spritzkabine 12.

Durch die hoch liegenden Einlauf- und Auslaufschleusen bleibt die in Folge der Klimatisierung kältere und damit schwerere Luft innerhalb der Schleusen 92 bzw. der Spritzkabine 12 "liegen", so dass ein Luftzutritt von wärmerer Luft von außen deutlich reduziert ist. Damit wird der Luftaustausch an den Öffnungen der Schleusen 92 erheblich reduziert, wodurch der erforderliche Luftdurchsatz deutlich reduziert wird. Dies gilt natürlich unabhängig davon, ob die Spritzkabine 12 wie hier beschrieben einen getrennt versorgte Applikationsbereich 14 und Hilfsbereiche 16, 18 aufweist oder ob die Spritzkabine 12 insgesamt klimatisiert wird.

In Figur 9 ist eine Abwandlung der Ausführung gemäß Figur 8 dargestellt. Hierbei sind zwei Spritzkabinen 12, 12e hintereinander angeordnet und durch einen Kanal 97 miteinander gekoppelt, durch den sich ein Förderer erstreckt. Am Einlaufende der ersten Spritzkabine 12 ist eine Einlaufschleuse 92 gemäß Figur 8 vorgesehen, während am Auslaufende der zweiten Spritzkabine 12e eine Auslaufschleuse 96 gemäß Figur 8 vorgesehen ist.

In Figur 10 ist eine Spritzkabine 12f dargestellt, die mit einer ersten Schleuse 98 an einer ersten Seite und einer zweiten Schleuse 102 an der gegenüber liegenden Seite in Verbindung steht. An der Spritzkabine 12f und an der Schleuse 98 bzw. 102 sind jeweils Türen 99, 100 bzw. 103, 104 vorgesehen, die so gesteuert sind, dass immer nur eine äußere Tür 100, 104 oder eine innere Tür 99, 103 geöffnet werden kann. So wird der Luftaustausch minimiert.

In Figur 11 ist ein Ausschnitt eines Flächenfilters für die Klimatisierungseinrichtung 36 oder die Umlufteinrichtung 38 gemäß Figur 1 vereinfacht dargestellt. Es handelt sich um ein Flächenfilter mit einem Filtermaterial 106, das auch einer Auflagefläche 107 aufliegt und in vertikaler Richtung durchströmbar ist.

In Folge der vertikalen Anordnung sind weniger Verstärkungsmaßnahmen als bei der im Stand der Technik üblichen horizontalen Anordnung nötig. Auch können Lackreste besser nach unten abfließen bzw. abtropfen.

Figur 12 zeigt eine Ausführung eines solchen Filters 105a in Form eines Taschenfilters oder Sackfilters 106, das an einer Aufnahme 107 gehalten ist und gleichfalls in einer Aufnahme 107 gehalten ist.

## Patentansprüche

1. Lackieranlage mit einer Spritzkabine (12; 12a; 12b; 12c; 12d) mit einem Applikationsbereich (14) zur Lackierung von Teilen (30), mit mindestens einem vom Applikationsbereich (14) getrennten Hilfsbereich (16, 18), mit einer Luftzufuhr und einer Luftabsaugung, wobei für den Applikationsbereich (14) eine erste Luftzufuhr (20) vorgesehen ist, die über eine Klimatisierungseinrichtung (36) geführt ist, und wobei für den Hilfsbereich (16, 18) eine zweite von der Klimatisierungseinrichtung (36) getrennte Luftzufuhr (22, 24) vorgesehen ist, **dadurch gekennzeichnet, dass** die Abluft aus der Spritzkabine (12; 12a; 12b; 12c; 12d) einem Wäscher (32), der vom einem Nachwäscher (34) gefolgt ist, zur Rezyklierung zugeführt ist, der zumindest teilweise mit der Klimatisierungseinrichtung (36) verbunden ist, und dass die erste Luftzufuhr (20) für den Applikationsbereich (14) nur mit der Klimatisierungseinrichtung (36) zur Zuführung von klimatisierter Zuluft verbunden ist, während die zweite Luftzufuhr (22, 24) für den Hilfsbereich (16, 18) zur Zuführung von Zuluft, die nicht klimatisiert oder teilklimatisiert ist, mit einer Einrichtung (38) verbunden ist, die nicht aus der Klimatisierungseinrichtung (36) gespeist ist.

2. Lackieranlage nach Anspruch 1, **dadurch gekennzeichnet, dass** zwischen dem Applikationsbereich (14) und dem mindestens einen Hilfsbereich (16, 18) mindestens ein Leitelement (26, 28; 26a, 28a) zur strömungstechnischen Optimierung der Luftströmungen im Übergangsbereich zwischen Applikationsbereich (14) und Hilfsbereich (16, 18) vorgesehen ist.

3. Lackieranlage nach Anspruch 2, **dadurch gekennzeichnet, dass** das mindestens eine Leitelement (26, 28) verstellbar ist, vorzugsweise als bewegliche Klappe ausgebildet ist.

4. Lackieranlage nach einem der vorhergehenden Ansprüche, **dadurch gekennzeichnet, dass** Abluft aus der Spritzkabine (12; 12b; 12c; 12d) zumindest teilweise im Umluftbetrieb über mindestens eine Abscheideeinrichtung (32, 34) geführt ist, und zumindest ein Teil der Umluft einer Abluftreinigungseinrichtung (40), vorzugsweise in Form einer thermischen, vorzugsweise einer regenerativen Nachverbrennung oder einer Lösemittelrückgewinnung, zugeführt ist.

5. Lackieranlage nach einem der vorhergehenden Ansprüche, **dadurch gekennzeichnet, dass** der zweiten Luftzufuhr (22, 24) zumindest teilweise rezyklierte Luft aus der Spritzkabine (12; 12a; 12b; 12c; 12d) zugeführt wird.

6. Lackieranlage nach einem der vorhergehenden Ansprüche, **dadurch gekennzeichnet, dass** der zweiten Luftzufuhr (22, 24) zumindest teilweise Umgebungsluft zugeführt wird.

7. Lackieranlage nach einem der vorherigen Ansprüche, **dadurch gekennzeichnet, dass** zwischen dem Applikationsbereich (14) und dem Hilfsbereich (16, 18) eine Trennwand (44) mit einer Applikationsöffnung (46) zur Spritzapplikation vorgesehen ist

8. Lackieranlage nach einem der Ansprüche 1 bis 6, bei die Spritzkabine (12d) eine getrennte, vorzugsweise beweglich angeordnete Arbeitskabine (70) aufweist, die über eine Applikationsöffnung (46) mit dem Applikationsbereich (14) in Verbindung steht.

9. Lackieranlage nach Anspruch 7 oder 8, **dadurch gekennzeichnet, dass** die Trennwand (44) beweglich ist.

10. Lackieranlage nach Anspruch 7, 8 oder 9, **dadurch gekennzeichnet, dass** die Applikationsöffnung (46) veränderbar oder beweglich ist.

11. Lackieranlage nach einem der vorhergehenden Ansprüche, **dadurch gekennzeichnet, dass** die zweite Luftzufuhr (22, 24) für den Hilfsbereich (16, 18) zumindest teilweise mit Frischluft gespeist ist.

12. Lackieranlage nach einem der Ansprüche 7 bis 11, **dadurch gekennzeichnet, dass** zwischen dem Applikationsbereich (14) und Hilfsbereich (16, 18) ein Druckgefälle besteht, so dass sich eine Luftströmung vom Hilfsbereich (16, 18) zum Applikationsbereich (14) ergibt.

13. Lackieranlage nach einem der vorhergehenden Ansprüche, **dadurch gekennzeichnet, dass** für die Klimatisierungseinrichtung (36) und für die Luftzufuhr für den Hilfsbereich (16, 18) unterschiedlichen Luftfilter unterschiedlicher Qualitäten verwendet werden, vorzugsweise feinere Qualitäten für die Klimatisierungseinrichtung (36) und gröbere Qualitäten für die zweite Luftzufuhr (22, 24) für den Hilfsbereich.

14. Lackieranlage nach einem der Ansprüche 4 bis 13, mit einer Überwachungseinrichtung zur Überwachung der Lösemittelkonzentration im Bereich der zweiten Luftzufuhr (22, 24) für den Hilfsbereich.

15. Lackieranlage nach einem der vorhergehenden Ansprüche, mit einer Steuereinrichtung zur Steuerung des Luftanteils, der der Abluftreinigungseinrichtung (40) zugeführt wird.

16. Lackieranlage nach Anspruch 15, **dadurch gekennzeichnet, dass** die Überwachungseinrichtung zur Messung der Lösungsmittelkonzentration ausgebildet ist und die Steuereinrichtung ein in Abhängigkeit von der Lösungsmittelkonzentration gesteuertes Ventil aufweist.

17. Lackieranlage nach Anspruch 15, **dadurch gekennzeichnet, dass** die Überwachungseinrichtung zur Überwachung der Menge der eingebrachten Lösungsmittel ausgebildet ist und die Steuereinrichtung zur Steuerung des Anteils der Umluft, der der Abluftreinigungseinrichtung (40) zugeführt wird, in Abhängigkeit von der eingebrachten Lösungsmittelmenge ausgebildet ist.

18. Lackieranlage nach einem der vorhergehenden Ansprüche, **dadurch gekennzeichnet, dass** die Spritzkabine (12) nach außen durch Türen (99, 100, 103, 104) oder Ein- und Auslaufschleusen (92, 96) abgeschottet ist

19. Lackieranlage nach Anspruch 18, **dadurch gekennzeichnet, dass** die Spritzkabine eine Schleuse (98, 102) mit Doppeltüren (99, 100, 103, 104) aufweist, die so gesteuert sind, dass immer nur eine äußere Tür (100, 104) oder eine innere Tür (99, 103) geöffnet werden kann.

20. Lackieranlage nach einem der vorhergehenden Ansprüche, **dadurch gekennzeichnet, dass** ein Förderer (90) zur Förderung von Teilen (30) durch die Spritzkabine (12) vorgesehen ist, dass eine Einlaufschleuse (92) und eine Auslaufschleuse vorgesehen ist, und dass die Schleusen (92) als mit dem Inneren der Spritzkabine (12) verbundene Kanäle ausgebildet sind, die nach außen hin schräg nach oben laufen.

21. Lackieranlage nach Anspruch 20, **dadurch gekennzeichnet, dass** die Schleusen (92) nach außen hin jeweils durch eine Unterkante (94) abgeschlossen sind, und wobei die Unterkanten (94) auf einem Niveau angeordnet sind, das sich mindestens auf dem Niveau des Förderers (90) befindet, auf dem der Förderer (90) innerhalb der Spritzkabine (12) verläuft.

22. Lackieranlage nach einem der vorhergehenden Ansprüche, **dadurch gekennzeichnet, dass** Klimatisierungseinrichtungen (36) oder Lüftungseinrichtungen (38) mit Filtern (105, 105a) vorgesehen sind, die in Vertikalrichtung durchströmbar sind.

23. Lackieranlage nach einem der Ansprüche 4 bis 22, **dadurch gekennzeichnet, dass** Anteil der der Abluftreinigungseinrichtung (40) zugeführten Luft derart gesteuert wird, dass die Lösemittelkonzentration in einem Bereich zwischen 2 und 20 g/m³, vorzugsweise in einem Bereich zwischen 2 und 10 g/m³, besonders bevorzugt in einem Bereich zwischen 2 und 5 g/m³ beträgt.

24. Lackieranlage nach Anspruch 23, **dadurch gekennzeichnet, dass** die Abluftreinigungseinrichtung (40) eine Kältefalle zur Auskondensation von Lösungsmittel aufweist.

## Claims

1. A painting installation comprising a spraying cabin (12; 12a; 12b; 12c; 12d) having an application region (14) for painting of parts (30), comprising at least one auxiliary region (16, 18) separated from the application region (14), comprising an air feed and an air suction, wherein for the application region (14) a first air feed (20) is provided being guided via an air conditioning device (36), and wherein for the auxiliary region (16, 18) a second air feed (22, 24) separated from the air conditioning device (36) is provided, **characterized in that** the outgoing air from the spraying cabin (12; 12a; 12b; 12c; 12d) is fed to a washer (32) which is followed by a rewasher (34) for recycling, the latter being at least partially connected with the air conditioning device (36), and **in that** the first air feed (20) for the application region (14) is only connected with the air conditioning device (36) for feeding air conditioned additional air, while the second air feed (22, 24) for the auxiliary region (16, 18) for feeding air not being air conditioned or partially air conditioned is connected with a device (38) not being fed from the air conditioning device (36).

2. The painting installation according to claim 1, **characterized in that** between the application region (14) and the at least one auxiliary region (16, 18) there is provided at least one guiding element (26, 28; 26a, 28a) for fluidically optimizing air flows in the transition region between the application region (14) and the auxiliary region (16, 18).

3. The painting installation according to claim 2, **characterized in that** the at least one guiding element (26, 28) is adjustable, preferably being configured as a movable flap.

4. The painting installation according to any of the preceding claims, **characterized in that** the outgoing air from the spraying cabin (12; 12b; 12c; 12d) is at least partially guided through a separating device (32, 34) within re-circulation operation, and wherein at least a part of the re-circulating air is fed to an outgoing air cleaning device (40), preferably being configured as a thermal burner, preferably as a regenerative after burner, or as a solvent recovering device.

5. The painting installation according to any of the preceding claims, **characterized in that** to the second air feed (22, 24) there is fed at least partially recycled air from the spraying cabin (12; 12a; 12b; 12c; 12d).

6. The painting installation according to any of the preceding claims, **characterized in that** to the second air feed (22, 24) there is fed at least partially surrounding air.

7. The painting installation according to any of the preceding claims, **characterized in that** between the application region (14) and the auxiliary region (16, 18) there is provided a dividing wall (44) comprising an application opening (46) for spraying application.

8. The painting installation according to any of claims 1 to 6, wherein the spraying cabin (12d) comprises a divided working cabin (70), preferably being arranged movably, that is connected with the application region (14) via an application opening (46).

9. The painting installation according to claim 7 or 8, **characterized in that** the dividing wall (44) is movable.

10. The painting installation according to claim 7, 8 or 9, **characterized in that** the application opening (46) is variable or movable.

11. The painting installation according to any of the preceding claims, **characterized in that** the second air feed (22, 24) for the auxiliary region (16, 18) is at least partially fed with fresh air.

12. The painting installation according to any of claims 7 to 11, **characterized in that** between the application region (14) and the auxiliary region (16, 18) a pressure difference exists, so that an air current from the auxiliary region (16, 18) to the application region (14) results.

13. The painting installation according to any of the preceding claims, **characterized in that** for the air conditioning device (36) and for the air feed for the auxiliary region (16, 18) different air filters having different qualities are used, preferably finer qualities for the air conditioning device (36) and coarser qualities for the second air feed (22, 24) for the auxiliary region.

14. The painting installation according to any of claims 4 to 13, comprising a monitoring device for monitoring the solvent agent concentration in the region of the second air feed (22, 24) for the auxiliary region.

15. The painting installation according to any of the preceding claims, comprising a control device for controlling the air proportion which is fed to the outgoing air cleaning device (40).

16. The painting installation according to claim 15, **characterized in that** the monitoring device is configured for measuring solvent agent concentration and **in that** the control device comprises a valve controlled depending on the solvent concentration.

17. The painting installation according to claim 15, **characterized in that** the monitoring device is configured for monitoring the amount of the solvent agent fed in and **in that** the control device is configured for controlling the proportion of re-circulating air which is fed to the outgoing air cleaning device (40), depending from the amount of the fed-in solvent agent.

18. The painting installation according to any of the preceding claims, **characterized in that** the spraying cabin (12) is separated from the outside by doors (99, 100, 103, 104) or by ingoing and outgoing locks (92, 96).

19. The painting installation according to claim 18, **characterized in that** the spraying cabin comprises a lock (98, 102) having double doors (99, 100, 103, 104) which are controlled so that always only one outer door (100, 104) or one inner door (99, 103) can be opened.

20. The painting installation according to any of the preceding claims, **characterized in that** a conveyor (90) for conveying parts (30) through the spraying cabin (12) is provided, **in that** an ingoing lock (92) and an outgoing lock are provided, and **in that** the locks (92) are configured as channels connected to the inner part of the spraying cabin (12) and extending slanted and upwardly to the outside.

21. The painting installation according to claim 20, **characterized in that** the locks (92) each are closed by a lower edge (94), and wherein the lower edges (94) are arranged at a level being at least at the level of the conveyor (90) at which the conveyor (90) extends within the spraying cabin (12).

22. The painting installation according to any of the preceding claims, **characterized in that** the air conditioning devices (36) or the air feeding devices (38) are equipped with filters (105, 105a) which can be passed through in vertical direction.

23. The painting installation according to any of claims 4 to 22, **characterized in that** the proportion of the air fed to the outgoing air cleaning device (40) is controlled so that the solvent agent concentration is in a range between 2 and 20 g/m³, preferably in a range between 2 and 10 g/m³, particularly preferred in a range between 2 and 5 g/m³.

24. The painting installation according to claim 23, **characterized in that** the outgoing air cleaning device (40) comprises a cold trap for condensing solvent agent.

## Revendications

1. Installation de peinture, avec une cabine de pistolage (12 ; 12a ; 12b ; 12c ; 12d), avec une zone d'application (14) destinée à peindre des pièces (30), avec au moins une zone auxiliaire (16, 18) séparée de la zone d'application (14), avec une amenée d'air et une aspiration d'air, pour la zone d'application (14) étant prévue une première amenée d'air (20), qui est conduite via un système de climatisation (36) et pour la zone auxiliaire (16, 18) étant prévue une deuxième amenée d'air (22, 24) séparée du système de climatisation (36), **caractérisée en ce que** l'air vicié évacué de la cabine de pistolage (12 ; 12a ; 12b ; 12c ; 12d) est amené pour le recyclage vers un épurateur (32) qui est suivi d'un post-épurateur (34) qui est relié au moins en partie au système de climatisation (36) et **en ce que** la première amenée d'air (20) pour la zone d'application (14) n'est reliée qu'avec le système de climatisation (36), pour amener de l'air frais climatisé, alors que pour amener de l'air frais qui n'est pas climatisé ou en partie climatisé, la deuxième amenée d'air (22, 24) pour la zone auxiliaire (16, 18) est reliée à un système (38) qui n'est pas alimenté à partir du système de climatisation (36).

2. Installation de peinture selon la revendication 1, **caractérisée en ce qu'**entre la zone d'application (14) et l'au moins une zone auxiliaire (16, 18), il est prévu au moins un élément de guidage (26, 28 ; 26a, 28a) pour l'optimisation fluidique des flux d'air dans la zone de passage entre la zone d'application (14) et la zone auxiliaire (16, 18).

3. Installation de peinture selon la revendication 2, **caractérisée en ce qu'**au moins un élément de guidage (26, 28) est réglable, est conçu de préférence en tant que trappe mobile.

4. Installation de peinture selon l'une quelconque des revendications précédentes, **caractérisée en ce que** de l'air vicié est guidé hors de la cabine de pistolage (12 ; 12b ; 12c; 12d), au moins en partie en mode recyclage par l'intermédiaire d'au moins un système de séparation (32, 34) et au moins une partie de l'air circulant est amenée vers un système d'épuration de l'air vicié (40), de préférence sous la forme d'une postcombustion thermique, de préférence régénératrice ou d'une récupération de solvants.

5. Installation de peinture selon l'une quelconque des revendications précédentes, **caractérisée en ce que** de l'air recyclé provenant de la cabine de pistolage (12 ; 12a ; 12b ; 12c ; 12d) est amené au moins en partie à la deuxième amenée d'air (22, 24).

6. Installation de peinture selon l'une quelconque des revendications précédentes, **caractérisée en ce que** de l'air ambiant est amené au moins en partie à la deuxième amenée d'air (22, 24).

7. Installation de peinture selon l'une quelconque des revendications précédentes, **caractérisée en ce qu'**entre la zone d'application (14) et la zone auxiliaire (16, 18), il est prévu une paroi de séparation (44), avec un orifice d'application (46), pour l'application au pistolet.

8. Installation de peinture selon l'une quelconque des revendications 1 à 6, dans laquelle la cabine de pistolage (12d) comporte une cabine de travail (70) séparée, placée de préférence de manière mobile, qui par l'intermédiaire d'un orifice d'application (46) est en liaison avec la zone d'application (14).

9. Installation de peinture selon la revendication 7 ou 8, **caractérisée en ce que** la paroi de séparation (44) est mobile.

10. Installation de peinture selon la revendication 7, 8 ou 9, **caractérisée en ce que** l'orifice d'application (46) est variable ou mobile.

11. Installation de peinture selon l'une quelconque des revendications précédentes, **caractérisée en ce que** la deuxième amenée d'air (22, 24) pour la zone auxiliaire (16, 18) est alimentée au moins en partie avec de l'air frais.

12. Installation de peinture selon l'une quelconque des revendications 7 à 11, **caractérisée en ce qu'**entre la zone d'application (14) et la zone auxiliaire (16, 18), il existe une chute de pression, de sorte qu'il en résulte un flux d'air de la zone auxiliaire (16, 18) vers la zone d'application (14).

13. Installation de peinture selon l'une quelconque des revendications précédentes, **caractérisée en ce que** pour le système de climatisation (36) et pour l'amenée d'air pour la zone auxiliaire (16, 18), on utilise différents filtres d'air de différentes qualités, de préférence de qualités plus fines pour le système de climatisation (36) et de qualités plus grossières pour la deuxième amenée d'air (22, 24) pour la zone auxiliaire.

14. Installation de peinture selon l'une quelconque des revendications 4 à 13, avec un système de supervision pour superviser la concentration en solvants dans la zone de la deuxième amenée d'air (22, 24) pour la zone auxiliaire.

15. Installation de peinture selon l'une quelconque des revendications précédentes, avec un système de commande pour commander la part d'air qui est amenée vers le système d'épuration de l'air vicié (40).

16. Installation de peinture selon la revendication 15, **caractérisée en ce que** le système de supervision est conçu pour mesurer la concentration en solvants et le système de commande comporte une soupape commandée en fonction de la concentration en solvants.

17. Installation de peinture selon la revendication 15, **caractérisée en ce que** le système de supervision est conçu pour superviser la quantité de solvants introduite et le système de commande est conçu pour commander la part d'air circulant qui est amenée vers le système d'épuration de l'air vicié (40), en fonction de la quantité de solvants introduite.

18. Installation de peinture selon l'une quelconque des revendications précédentes, **caractérisée en ce que** la cabine de pistolage (12) est cloisonnée vers l'extérieur par des portes (99, 100, 103, 104) ou des sas (92, 96) d'entrée et de sortie.

19. Installation de peinture selon la revendication 18, **caractérisée en ce que** la cabine de pistolage comporte un sas (98, 102) à doubles portes (99, 100, 103, 104) qui sont commandées de telle sorte que toujours seule une porte extérieure (100, 104) ou une porte intérieure (99, 103) puisse être ouverte.

20. Installation de peinture selon l'une quelconque des revendications précédentes, **caractérisée en ce qu'**il est prévu un transporteur (90) pour transporter des pièces (30) à travers la cabine de pistolage (12), **en ce que** sont prévus un sas d'entrée (92) et un sas de sortie et **en ce que** les sas (92) sont conçus en tant que des canaux reliés avec l'intérieur de la cabine de pistolage (12) qui vers l'extérieur, s'écoulent en inclinaison vers le haut.

21. Installation de peinture selon la revendication 20, **caractérisée en ce que** les sas (92) sont fermés vers l'extérieur par chacun une arête inférieure (94) et les arêtes inférieures (94) étant placées sur un niveau qui se trouve au moins au niveau du transporteur (90), sur lequel le transporteur (90) s'écoule à l'intérieur de la cabine de pistolage (12).

22. Installation de peinture selon l'une quelconque des revendications précédentes, **caractérisée en ce que** des systèmes de climatisation (36) ou des systèmes de ventilation (38) avec des filtres (105, 105a) qui peuvent être traversés en direction verticale sont prévus.

23. Installation de peinture selon l'une quelconque des revendications 4 à 22, **caractérisée en ce que** la part de l'air amené vers le système d'épuration d'air vicié (40) est commandée de telle sorte que la concentration en solvants se situe dans un ordre compris entre 2 et 20 g/m³, de préférence dans un ordre compris entre 2 et 10 g/m³, de manière particulièrement préférée dans un ordre compris entre 2 et 5 g/m³.

24. Installation de peinture selon la revendication 23, **caractérisée en ce que** le système d'épuration de l'air vicié (40) comporte un piège à froid pour l'évacuation par condensation de solvants.
